# EUROPÄISCHE PATENTSCHRIFT

(11) **EP 0 975 858 B1**
(45) Veröffentlichungstag und Bekanntmachung des Hinweises auf die Patenterteilung: **16.10.2002**
(21) Anmeldenummer: 99906106.2
(22) Anmeldetag: 07.01.1999
(51) Int. Cl.: F01M 11/10

(54) **ZWEI-TAKT-BRENNKRAFTMASCHINE MIT ZUSÄTZLICHEM MOTORÖLSCHMIERSYSTEM**
TWO-STROKE INTERNAL COMBUSTION ENGINE WITH AN ADDITIONAL ENGINE-OIL LUBRICATING SYSTEM
MOTEUR A COMBUSTION INTERNE A DEUX TEMPS POURVU D'UN SYSTEME SUPPLEMENTAIRE DE LUBRIFICATION PAR HUILE MOTEUR

(30) Priorität: 12.01.1998 DE 19800788
(43) Veröffentlichungstag der Anmeldung: 02.02.2000
(73) Patentinhaber: Dolmar GmbH, 22045 Hamburg (DE)
(72) Erfinder: SINGER, Andreas, D-08427 Fraureuth (DE); SCHÖNHAAR, Jochen, D-22529 Hamburg (DE); BRAUER, Steffen, D-08124 Cainsdorf (DE)
(74) Vertreter: Gerbaulet, Hannes
(86) Internationale Anmeldenummer: EP9900050
(87) Internationale Veröffentlichungsnummer: WO99035377

(56) Entgegenhaltungen:
- GB-A- 1 164 087
- US-A- 4 535 910
- PATENT ABSTRACTS OF JAPAN vol. 007, no. 165 (M-230), 20. Juli 1983 & JP 58 071219 A (HONDA GIKEN KOGYO KK), 27. April 1983

## Beschreibung

### Technisches Gebiet

Die vorliegende Erfindung bezieht sich auf das Gebiet der 2-Takt-Brennkraftmaschinen. Sie betrifft eine 2-Takt-Brennkraftmaschine mit zusätzlichem Motorölschmiersystem, umfassend einen Kraftstofftank, welcher durch eine mit einem Kraftstofftankdeckel verschließbare Einfüllöffnung mit Kraftstoff befüllbar ist, sowie einen Motoröltank, welcher durch ein mit einem Motoröltankdeckel verschliessbare Einfüllöffnung mit Motoröl befüllbar ist.

### Stand der Technik

Schnellaufende 2-Takt-Brennkraftmaschinen (Ottomotore), wie sie beispielsweise in handgeführten Arbeitsgeräten wie Kettensägen oder dgl. Verwendung finden, werden üblicherweise mit einem Benzin-Oel-Gemisch betankt. Der Oelanteil des Gemisches dient dabei der Schmierung der Brennkraftmaschine.

Es hat sich jedoch herausgestellt, dass bei hoch belasteten 2-Taktmotoren, die mit einem Gemischverhältnis betrieben werden, das weit über den früher üblichen Verhältnissen von 1:25 oder 1:50 liegt, Schmierungsprobleme auftreten, da die hochbelasteten Stellen nicht optimal geschmiert werden, während andere Stellen weiterhin mehr als ausreichend geschmiert werden. Man geht daher, wie auch aus Umweltgesichtspunkten, zu einer Getrenntschmierung über, bei der ein zusätzliches Motorölschmiersystem vorgesehen wird, welches das dafür benötigte Motoröl aus einem separaten Motoröltank bezieht. Da maschinenspezifisch bei der Getrenntschmierung ein schwer zu kontrollierender Ölverbrauch auftritt, muss dafür Sorge getragen werden, dass der Benutzer den Motoröltank ausreichend oft auf seinen Inhalt überprüft und gegebenenfalls nachfüllt, wenn der Ölstand abgesunken ist. Problematisch ist dabei, dass der Benutzer eines Arbeitsgerätes mit 2-Takt-Brennkraftmaschinen in der Regel gewohnt ist, dass die Schmierung der Maschine wartungsfrei über das Gemisch erfolgt.

Aus der JP-58071219 A ist ein Tankbehälter bekannt, der aus einem Kraftstofftank und einem integrierten Motoröltank besteht. Um Bauraum einzusparen, wurde das Gehäuse des Tankbehälters durch eine entsprechende Innenwand geteilt. Der Kraftstofftank ist durch eine mit einem Kraftstofftankdeckel verschließbare Einfüllöffnung mit Kraftstoff befüllbar und der Motoröltank durch eine mit einem Motoröltankdeckel verschließbare Einfüllöffnung mit Motoröl befülbar. Neben der jeweiligen Einfüllöffnung ist beim Kraftstofftank eine Füllstandsmaßeinrichtung und beim Motoröltank ein Flüssigkeitsstands-Schalter angeordnet, mit denen die Flüssigkeitsstände in beiden Tankteilen überwachbar sind. Über den Flüssigkeitsstands-Schalter im Motoröltank ist beispielsweise die Abschaltung einer Brennkraftmaschine bei zu geringer Ölfüllung oder der Auslösung einer Warnanzeige möglich. Da die Einfüllöffnung des Kraftstofftanks und die Einfüllöffnung des Motoröltanks voneinander beabstandet und in unterschiedlichen Ebenen angeordnet sind, wird die Aufmerksamkeit der Bedienperson beim Befüllen des Kraftstofftankes nicht auf den Motoröltank bzw. auf dem Tankdeckel des Motorltankes gelenkt, so dass keine zwangsläufige Ölstandskontrolle erfolgt, durch die eine fehlende Befüllung des Motoröltanks vor Beginn eines Einsatzes der Brennkraftmaschine sicher bemerkt würde.

### Darstellung der Erfindung, Aufgabe, Lösung, Vorteile

Es ist daher Aufgabe der Erfindung, eine 2-Takt-Brennkraftmaschine mit Getrenntschmierung so auszubilden, dass eine regelmäßige Überprüfung des Ölstandes der Getrenntschmierung durch den Benutzer herbeigeführt oder zumindest begünstigt wird.

Die Aufgabe wird bei einer 2-Takt-Brennkraftmaschine durch im Anspruch 1 angegebenen Merkmale gelöst. Hierbei ist vorgesehen, dass zur Sicherstellung einer ausreichenden Motorölversorgung die beiden Tanks mit ihren Tankdeckel so ausgebildet sind, dass beim Befüllen des Kraftstofftankes die Aufmerksamkeit der Bedienperson auf den Motoröltank gelenkt wird. Durch das Lenken der Aufmerksamkeit auf den Motoröltank wird die Bedienperson an die Existenz des Motoröltanks und der Getrenntschmierung erinnert. Hierdurch steigt die Wahrscheinlichkeit einer bewussten Ölstandskontrolle. Da dieser Vorgang mit dem häufigen Vorgang des Kraftstoffeinfüllens verknüpft ist, wird auch ausreichend oft an die Überprüfung des Ölstandes erinnert. Die Aufmerksamkeit der Bedienperson wird verstärkt auf den Motoröltank gelenkt, wenn gemäß einer zweiten bevorzugten Ausführungsform zum Öffnen des Kraftstofftankdeckels an dem Motoröltankdeckel eine Veränderung vorgenommen werden muss, Hierdurch wird die Bedienperson gezwungen, nicht nur auf die Einfüllöffnung des Motoröltanks zu blicken, sondern den Motoröltankdeckel direkt anzufassen und so an eine Ölstandskontrolle direkt erinnert zu werden.

Eine erste bevorzugte Ausführungsform der Brennkraftmaschine nach dieser Erfindung ist dadurch gekennzeichnet, dass die mit dem Kraftstofftankdeckel verschließbare Einfüllöffnung des Kraftstofftanks und die mit dem Motoröltankdeckel verschließbare Einfüllöffnung des Motoröltanks unmittelbar nebeneinander angeordnet sind. Hierdurch wird erreicht, dass der Blick der Bedienperson beim Befüllen des Kraftstofftanks gleichzeitig auf die Einfüllöffnung des Motoröltanks fällt, so das die Bedienperson mit hoher Wahrscheinlichkeit an die Erfordernisse der Getrenntschmierung erinnert wird.

Eine bevorzugte Weiterbildung dieser Ausführungsform ist dadurch gekennzeichnet, dass zum Öffnen des Kraftstofftankdeckels zunächst der Motoröltankdeckel geöffnet werden muss. Damit ist gewährleistet, dass die Bedienperson vor dem Einfüllen des Kraftstoffes in den geöffneten Motoröltank blicken und ohne weiteres feststellen kann, ob der Oelstand im Motoröltank ausreichend ist.

Da bei dieser Weiterbildung allerdings die Gefahr besteht, dass Kraftstoff in den offenen Motoröltank eingefüllt wird, ist gemäss einer anderen bevorzugten Weiterbildung vorgesehen, dass der Motoröltankdeckel Verriegelungsmittel umfasst, welche zwischen einer Verriegelungsstellung und einer Entriegelungsstellung verstellbar sind, und in der Verriegelungsstellung das Oeffnen des Kraftstofftankdeckels verhindern und in der Entriegelungsstellung das Oeffnen des Kraftstofftankdeckels ermöglichen. In diesem Fall muss der Motoröltankdeckel nicht vollständig geöffnet werden, sondern es genügt eine Verstellung der Verriegelungsmittel. Dadurch wird die Gefahr beseitigt, dass aus Versehen Kraftstoff in den Motoröltank eingefüllt wird. Andererseits hat die Bedienperson aber auch nicht mehr ohne weiteres einen Einblick in den Motoröltank.

Weitere Ausführungsformen ergeben sich aus den abhängigen Ansprüchen.

### Kurze Beschreibung der Zeichnungen

Die Erfindung soll nachfolgend anhand von Ausführungsbeispielen im Zusammenhang mit der Zeichnung näher erläutert werden. Es zeigen
- Fig. 1: ein erstes bevorzugtes Ausführungsbeispiel der Erfindung, bei welchem der (überlappende) Motoröltankdeckel geöffnet (aufgeschraubt) werden muss, bevor der Kraftstofftankdeckel geöffnet werden kann;
- Fig. 2: ein zweites bevorzugtes Ausführungsbeispiel der Erfindung, bei welchem der (in eine Aussparung im Kraftstofftankdeckel eingreifende) Motoröltankdeckel geöffnet (aufgeschraubt) werden muss, bevor der Kraftstofftankdeckel geöffnet werden kann;
- Fig. 3A,B: ein drittes bevorzugtes Ausführungsbeispiel der Erfindung, bei welchem der (mit einer Aussparung ausgestattete) Motoröltankdeckel von einer Verriegelungsstellung (Fig. 3A) in eine Entriegelungsstellung (Fig. 3B) verdreht werden muss, bevor der Kraftstofftankdeckel geöffnet werden kann;
- Fig. 4: ein viertes bevorzugtes Ausführungsbeispiel der Erfindung, bei welchem der (mit einer übergreifenden Nase ausgestattete) Motoröltankdeckel von einer Verriegelungsstellung in eine Entriegelungsstellung verdreht werden muss, bevor der Kraftstofftankdeckel geöffnet werden kann; und
- Fig. 5: ein fünftes bevorzugtes Ausführungsbeispiel der Erfindung mit einem im Motoröltankdekkel untergebrachten zurückziehbaren Sperrstift, welcher von einer Verriegelungsstellung in eine Entriegelungsstellung zurückgezogen werden muss, bevor der Kraftstofftankdeckel geöffnet werden kann.

### Bester Weg zur Ausführung der Erfindung

In Fig. 1 ist ein erstes bevorzugtes Ausführungsbeispiel der Erfindung wiedergegeben. Innerhalb der 2-Täkt-Brennkraftmaschine 10, die der Uebersichtlichkeit halber nicht weiter dargestellt ist, sind unmittelbar nebeneinander ein Kraftstofftank 11 und ein für die Getrenntschmierung vorgesehener Motoröltank 12 angeordnet. Der Kraftstofftank 11 weist eine (nicht sichtbare) Einfüllöffnung auf, die durch einen Kraftstofftankdekkel 13 verschliessbar ist. Der Kraftstofftankdeckel 13 ist beispielsweise als Schraub- oder Drehverschluss ausgebildet und kann mittels eines Griffes 15 in Richtung des Doppelpfeiles verdreht werden, wobei die eine Pfeilrichtung das Oeffnen und die andere Pfeilrichtung das Verschliessen bezeichnet.

Unmittelbar neben der mit dem Kraftstofftankdeckel 13 verschliessbaren Einfülloeffnung des Kraftstofftanks 11 ist eine (nicht sichtbare) Einfüllöffnung des Motoröltanks 12 angeordnet, die durch einen Motoröltankdekkel 14 verschliessbar ist. Der Motoröltankdeckel 14 ist beispielsweise ebenfalls als Schraub- oder Drehverschluss ausgebildet und kann mittels eines Griffes 17 in Richtung des Doppelpfeiles verdreht werden, wobei die eine Pfeilrichtung das Oeffnen und die andere Pfeilrichtung das Verschliessen bezeichnet.

Die Anordnung der Tankdeckel 13 und 14 in unmittelbarer Nähe nebeneinander hat bereits für sich genommen die Wirkung, dass einer Bedienperson, die den Kraftstofftank 11 mit Kraftstoff füllen will, sofort auch der Motoröltankdeckel 14 ins Auge fällt, so dass die Bedienperson mit nicht geringer Wahrscheinlichkeit bei jedem Einfüllen des Kraftstoffes an die Notwendigkeit erinnert wird, auch den für die Getrenntschmierung wichtigen Oelstand im Motoröltank 12 zu überprüfen und ggf. Motoröl nachzufüllen.

Um die Koppelung der beiden Vorgänge über die räumliche Nähe hinaus noch weiter zu verstärken, ist in der Anordnung nach Fig. 1 vorgesehen, dass der Kraftstofftankdeckel 13 nur geöffnet werden kann, wenn zuvor der Motoröltankdeckel 14 geöffnet worden ist. Dies wird dadurch erreicht, dass bei verschlossenen Tanks 11, 12 der Motoröltankdeckel 14 mit seinem Rand 18 den Kraftstofftankdeckel 13 mit seinem Rand 16 teilweise überdeckt. Der Rand 18 des Motoröltankdeckels 14 befindet sich dabei in einer Ebene oberhalb des Randes 16 des Kraftstofftankdeckels 13. Zum Einfüllen des Kraftstoffes muss zunächst der Motoröltankdeckel 14 geöffnet (abgeschraubt) werden. Damit wird der Blick ins Innere des Motoröltanks 12 frei, und die Bedienperson wird automatisch über den Oelstand im Motoröltank 12 informiert. Ist der Motoröltankdeckel 14 abgenommen, kann anschliessend der Kraftstofftankdeckel 13 geöffnet und der Kraftstoff eingefüllt werden. Das Verschliessen der Tanks 11, 12 erfolgt in umgekehrter Reihenfolge.

Sollen die Tankdeckel 13, 14 (und Einfüllöffnungen) in der gleichen Ebene (auf gleicher Höhe) angeordnet werden, empfiehlt sich das Ausführungsbeispiel gemäss Fig. 2. Der Kraftstofftankdeckel 13 wird in diesem Fall auf Block geschraubt und weist an entsprechender Stelle eine (kreisabschnittförmige) Aussparung 19 auf, in welche der Motoröltankdeckel 14 mit seinem Rand 18 eingreift. Durch das Eingreifen in die Aussparung 19 ist der Kraftstofftankdeckel 13 bei geschlossenem Motoröltankdeckel 14 gegen ein Oeffnen gesperrt. Erst wenn der Motoröltankdeckel 14 abgenommen ist, kann auch der Kraftstofftankdeckel 13 gedreht und damit geöffnet werden.

In den Beispielen aus Fig. 1 und Fig. 2 ist durch die Art der Verriegelung die Einfüllöffnung des Motoröltanks 12 offen und ungeschützt, wenn Kraftstoff in den Kraftstofftank 11 eingefüllt wird. Da beide Einfüllöffnungen sehr nahe beieinander liegen, kann es leicht passieren, dass versehentlich Kraftstoff in den Motoröltank 12 eingefüllt wird. Um eine solche Fehlbedienung zu verhindern, werden gemäss Fig. 3A,B, Fig. 4 und Fig. 5 Verriegelungsmechanismen für den Kraftstofftankdeckel 13 vorgeschlagen, die zum Entriegeln eine Betätigung des Motoröltankdeckels 14 erfordern, ohne dass der Motoröltankdeckel 14 geöffnet werden muss.

Ein erstes bevorzugtes Ausführungsbeispiel dieser Art von Verriegelung ist in Fig. 3A und 3B wiedergegeben. Der Motoröltankdeckel 14 überlappt - ähnlich wie in Fig. 1 - in einer Verriegelungsstellung (Fig. 3A) mit seinem Rand 18 den Rand 16 des Kraftstofftankdeckels 13 teilweise. Der Rand 18 des Motoröltankdeckels 14 weist an einer Stelle eine Aussparung 20 (z.B. eine Abflachung) auf. Wird der Motoröltankdeckel 14 nun von der Verriegelungsstellung gemäss Fig. 3A in eine Entriegelungsstellung gemäss Fig. 3B verdreht (im vorliegenden Fall geschieht dies durch eine Vierteldrehung; es sind jedoch auch andere Drehwinkel < 360° denkbar), gibt die Aussparung 20 den Weg frei für das Oeffnen des Kraftstofftankdeckels 13.

Ein zweites bevorzugtes Ausführungsbeispiel dieser Art ist in Fig. 4 wiedergegeben. Hier sind die Einfüllöffnungen der beiden Tanks 11, 12 soweit auseinander, dass die beiden Tankdeckel 13 und 14 nicht überlappen. Zur Verriegelung des Kraftstofftankdeckels 13 ist nun am Motoröltankdeckel 14 eine seitlich hervorspringende Nase 21 vorgesehen, die in der in Fig. 4 gezeigten Verriegelungsstellung über den Rand 16 des Kraftstofftankdeckels 13 greift, nach einer Vierteldrehung (bzw. einer Drehung um einen Winkel < 360°) des Deckels 14 aber entriegelt ist.

Ueberhaupt nicht verdreht werden muss der Motoröltankdeckel 14, wenn gemäss Fig. 5 andersartige Verriegelungsmittel eingesetzt werden. Im Ausführungsbeispiel der Fig. 5 ist im Griff 17 des Motoröltankdeckels 14 ein mittels eines in einem Langloch geführten Betätigungselementes 23 gegen den Druck einer Feder 24 zurückziehbarer Sperrstift 22 untergebracht, der in der gezeigten Verriegelungsstellung über den Rand 16 des Kraftstofftankdeckels 13 greift, und durch Zurückschieben in den Griff 17 entriegelt werden kann.

In allen dargestellten Fällen ist die Bedienperson gezwungen, beim Einfüllen von Kraftstoff in den Kraftstofftank 11 den Motoröltankdeckel 14 anzufassen und/oder zu betätigen, so dass zwangsweise die Aufmerksamkeit auch auf den Motoröltank 12 gelenkt wird. Die Tanks 11 und 12 müssen dabei nicht unbedingt aneinandergrenzen, wie dies in den Figuren beispielhaft dargestellt ist, sondern können auch an verschiedenen Orten der 2-Takt-Brennkraftmaschine angeordnet sein. Es reicht aus, dass die Einfüllöffnungen (Einfüllstutzen oder dgl.) beider Tanks in unmittelbarer Nachbarschaft zueinander stehen.

Die 2-Takt-Brennkraftmaschine gemäss der Erfindung wird bevorzugt bei einem handgeführten Arbeitsgerät, insbesondere einer Kettensäge, eingesetzt.

### BEZEICHNUNGSLISTE

- 10: 2-Takt-Brennkraftmaschine
- 11: Kraftstofftank
- 12: Motoröltank
- 13: Kraftstofftankdeckel
- 14: Motoröltankdeckel
- 15: Griff (Kraftstofftankdeckel)
- 16: Rand (Kraftstofftankdeckel)
- 17: Griff (Motoröltankdeckel)
- 18: Rand (Motoröltankdeckel)
- 19,20: Aussparung
- 21: Nase
- 22: Sperrstift
- 23: Betätigungselement
- 24: Feder

## Patentansprüche

1. 2-Takt-Brennkraftmaschine (10) mit zusätzlichem Motorölschmiersystem, umfassend einen Kraftstofftank (11), welcher durch eine mit einem Kraftstofftankdeckel (13) verschliessbare Einfüllöffnung mit Kraftstoff befüllbar ist, sowie einen Motoröltank (12), welcher durch ein mit einem Motoröltankdeckel (14) verschliessbare Einfüllöffnung mit Motoröl befüllbar ist, wobei zur Sicherstellung einer ausreichenden Motorölversorgung, d.h. einen ausreichenden Ölstand im Vorratsbehälter, die beiden Tanks (11, 12) mit ihren Tankdeckeln (13, 14) so ausgebildet sind, dass beim Befüllen des Kraftstofftanks (11) die Aufmerksamkeit der Bedienperson auf den Motoröltank (12) bzw. auf den Tankdeckel (14) des Motoröltankes gelenkt wird, so dass dieser an eine Ölstandskontrolle erinnert wird, wozu zum Öffnen des Kraftstofftankdeckels (13) an dem Motoröltankdeckel (14) eine Veränderung vorgenommen werden muss.

2. 2-Takt-Brennkraftmaschine nach Anspruch 1, **dadurch gekennzeichnet, dass** die mit dem Kraftstofftankdeckel (13) verschliessbare Einfüllöffnung des Kraftstofftanks (11) und die mit dem Motoröltankdek-. kel (14) verschliessbare Einfüllöffnung des Motoröltanks (12) unmittelbar nebeneinander angeordnet sind.

3. 2-Takt-Brennkraftmaschine nach Anspruch 1 oder 2, **dadurch gekennzeichnet, dass** zum Öffnen des Kraftstofftankdeckels (13) zunächst der Motoröltankdeckel (14) geöffnet werden muss.

4. 2-Takt-Brennkraftmaschine nach einem der Ansprüche 1 bis 3, **dadurch gekennzeichnet, dass** die Einfüllöffnungen des Kraftstofftanks (11) und des Motoröltanks (12) derart nebeneinander angeordnet sind, dass bei verschlossenen Tanks (11, 12) der Motoröltankdeckel (14) mit seinem Rand (18) den Kraftstofftankdeckel (13) teilweise überdeckt.

5. 2-Takt-Brennkraftmaschine nach einem der Ansprüche 1 bis 3, **dadurch gekennzeichnet, dass** die Einfüllöffnung des Kraftstofftanks (11) und des Motoröltanks (12) derart nebeneinander angeordnet sind, dass bei verschlossenen Tanks (11, 12) der Motoröltankdeckel (14) mit seinem Rand (18) in eine Aussparung (19) im Rand (16) des Kraftstofftankdeckels (13) eingreift und den Kraftstofftankdeckel (13) gegen ein Verdrehen blockiert.

6. 2-Takt-Brennkraftmaschine nach einem der Ansprüche 1 bis 5, **dadurch gekennzeichnet, dass** der Motoröltankdeckel (14) Verriegelungsmittel (18, 20; 22, 23, 24) umfasst, welche zwischen einer Verriegelungsstellung und einer Entriegelungsstellung verstellbar sind, und in der Verriegelungsstellung das Öffnen des Kraftstofftankdekkels (13) verhindern und in der Entriegelungsstellung das Öffnen des Kraftstofftankdeckels (13) ermöglichen.

7. 2-Takt-Brennkraftmaschine nach einem der Ansprüche 1 bis 6, **dadurch gekennzeichnet, dass** die Einfüllöffnungen des Kraftstofftankes (11) und des Motoröltanks (12) derart nebeneinander angeordnet sind, dass bei verschlossenen Tanks (11, 12) der Motoröltankdeckel (14) mit seinem Rand (18) den Kraftstofftankdeckel (13) teilweise überdeckt, und dass der Motoröltankdeckel (14) in seinem Rand (18) eine Aussparung (20) aufweist, derart, dass bei einem Verdrehen des Motoröltankdeckels (14) um einen Winkel < 360° die Überdekkung der beiden Deckel (13, 14) vollständig aufgehoben wird.

8. 2-Takt-Brennkraftmaschine nach einem der Ansprüche 1 bis 7, **dadurch gekennzeichnet, dass** die Einfüllöffnungen des Kraftstofftanks (11) und des Motoröltanks (12) derart nebeneinander angeordnet sind, dass bei verschlossenen Tanks (11, 12) der Motoröltankdeckel (14) mit einer seitlich herausstehenden Nase (21) über den Rand (16) des Kraftstofftankdeckels (13) greift, derart, dass bei einem Verdrehen des Motoröltankdeckels (14) um einen Winkel < 360° das Übergreifen der Nase (21) vollständig aufgehoben wird.

9. 2-Takt-Brennkraftmaschine nach einem der Ansprüche 1 bis 8, **dadurch gekennzeichnet, dass** die Einfüllöffnungen des Kraftstofftanks (11) und des Motoröltanks (12) derart nebeneinander angeordnet sind, dass bei verschlossenen Tanks (11, 12) der Motoröltankdeckel (14) mit einem seitlich herausstehenden, in radialer Richtung verschiebbaren Sperrstift (22) über den Rand (16) des Kraftstofftankdeckels (13) greift, derart, daß bei einem Zurückziehen des Sperrstiftes (22) das Übergreifen des Sperrstiftes (22) vollständig aufgehoben wird.

10. Handgeführtes Arbeitsgerät, insbesondere Kettensäge, mit einer 2-Takt-Brennkraftmaschine nach einem der Ansprüche 1 bis 9.

## Claims

1. A 2-stroke internal combustion engine (10) with an additional motor oil lubrication system, comprising a fuel tank (11) which may be filled with fuel through a filling opening closable with a fuel tank cap (13), as well as a motor oil tank (12) which may be filled with motor oil through a filling opening closable with a motor oil tank cap (14), wherein for ensuring a sufficient supply of motor oil, i.e. a sufficient oil level in the supply container, the two tanks (11, 12) with their tank caps (13, 14) are designed such that on filling the fuel tank (11) the attention of the operating person is drawn to the motor oil tank (12) or onto the tank cap (14) of the motor oil tank so that the operator is reminded of an oil level control, for which purposefor opening the fuel tank cap (13) a change must be carried out on the motor oil tank cap (14).

2. A 2-stroke internal combustion engine according to claim 1, **characterised in that** the filling opening of the fuel tank (11), which can be closed with the fuel tank cap (13), and the filling opening of the motor oil tank (12) which can be closed with the motor oil tank cap (14) are arranged directly next to one another.

3. A 2-stroke internal combustion engine according to claim 1 or 2, **characterised in that** for opening the fuel tank cap (13) firstly one must open the motor oil tank cap (14).

4. A 2-stroke internal combustion engine according to one of the claims 1 to 3, **characterised in that** the filling openings of the fuel tank (11) and of the motor oil tank (12) are arranged next to one another in a manner such that with closed tanks (11, 12) the motor oil tank cap (14) with its edge (18) partly overlaps the fuel tank cap (13).

5. A 2-stroke internal combustion engine according to one of the claims 1 to 3, **characterised in that** the filling opening of the fuel tank (11) and of the motor oil tank (12) are arranged next to one another in a manner such that with closed tanks (11, 12) the motor oil tank cap (14) with its edge (18) engages into a relief (19) in the edge (16) of the fuel tank cap (13) and blocks the fuel tank cap (13) against rotation.

6. A 2-stroke internal combustion engine according to one of the claims 1 to 5, **characterised in that** the motor oil tank cap (14) comprises locking means (18, 20; 22, 23, 24) which are adjustable between a locking position and an unlocking position, and in the locking position prevent the opening of the fuel tank cap (13) and in the unlocking position permit the opening of the fuel tank cap (13).

7. A 2-stroke internal combustion engine according to one of the claims 1 to 6, **characterised in that** the filling openings of the fuel tank (11) and of the motor oil tank (12) are arranged next to one another in a manner such that with closed tanks (11, 12) the motor oil tank cap (14) with its edge (18)) partly overlaps the fuel tank cap (13), and that the motor oil tank cap (14) in its edge (18) comprises a relief (20) in a manner such that on rotating the motor oil tank cap (14) about an angle < 360° the overlapping of both caps (13, 14) is completely lifted.

8. A 2-stroke internal combustion engine according to one of the claims 1 to 7, **characterised in that** the filling openings of the fuel tank (11) and of the motor oil tank (12) are arranged next to one another in a manner such that with closed tanks (11, 12) the motor oil tank cap (14) with a laterally projecting lug (21) engages over the edge (16) of the fuel tank cap (13) in a manner such that with a rotation of the motor oil tank cap (14) about an angle < 360° the engaging-over of the lug (21) is completely lifted.

9. A 2-stroke internal combustion engine according to one of the claims 1 to 8, **characterised in that** the filling openings of the fuel tank (11) and of the motor oil tank (12) are arranged next to one another in a manner such that with closed tanks (11, 12) the motor oil tank cap (14) with a laterally projecting blocking pin (22) displaceable in the radial direction engages over the edge (16) of the fuel tank cap (13) in a manner such that on retraction of the blocking pin (22) the engaging-over of the blocking pin (22) is completely lifted.

10. A hand-operated working apparatus, in particular a chain saw, with a 2-stroke internal combustion engine according to one of the claims 1 to 9.

## Revendications

1. Moteur à combustion interne à deux temps (10) avec système supplémentaire de lubrification du moteur, comprenant un réservoir de carburant (11) qui peut être rempli avec du carburant par une ouverture de remplissage qui peut être fermée avec un couvercle de réservoir de carburant (13) ainsi qu'un réservoir d'huile de moteur (12) qui peut être rempli avec de l'huile de moteur par une ouverture de remplissage qui peut être fermée avec un couvercle de réservoir d'huile de moteur, les deux réservoirs (11, 12) avec leurs couvercles de réservoirs (13, 14) étant configurés pour assurer une alimentation suffisante du moteur, c'est-à-dire un niveau d'huile suffisant dans le réservoir de stockage, de telle manière que, lors du remplissage du réservoir de carburant (11), l'attention de la personne de service est attirée sur le réservoir d'huile de moteur (12) ou sur le couvercle du réservoir (14) du réservoir d'huile de moteur si bien que qu'un contrôle du niveau d'huile lui est rappelé, ce pour quoi, pour ouvrir le couvercle du réservoir de carburant (13), un changement doit être effectué sur le couvercle du réservoir d'huile de moteur (14).

2. Moteur à combustion interne à deux temps selon la revendication 1, **caractérisé en ce que** l'ouverture de remplissage du réservoir de carburant (11), qui peut être fermée avec le couvercle du réservoir de carburant (13), et l'ouverture de remplissage du réservoir d'huile de moteur (12), qui peut être fermée avec le couvercle du réservoir d'huile de moteur (12), sont placées directement l'une à côté de l'autre.

3. Moteur à combustion interne à deux temps selon la revendication 1 ou 2, **caractérisé en ce que**, pour ouvrir le couvercle du réservoir de carburant (13), il faut tout d'abord ouvrir le couvercle du réservoir d'huile de moteur (14).

4. Moteur à combustion interne à deux temps selon l'une des revendications 1 à 3, **caractérisé en ce que** les ouvertures de remplissage du réservoir de carburant (11) et du réservoir d'huile de moteur (12) sont placées l'une à côté de l'autre de telle manière que, lorsque les réservoirs (11, 12) sont fermés, le couvercle du réservoir d'huile de moteur (14) recouvre partiellement avec son bord (18) le couvercle du réservoir de carburant (13).

5. Moteur à combustion interne à deux temps selon l'une des revendications 1 à 3, **caractérisé en ce que** l'ouverture de remplissage du réservoir de carburant (11) et du réservoir d'huile de moteur (12) sont placées l'une à côté de l'autre de telle manière que, lorsque les réservoirs (11, 12) sont fermés, le couvercle du réservoir d'huile de moteur (14) s'engrène avec son bord (18) dans un évidement (19) dans le bord (16) du couvercle du réservoir de carburant (13) et bloque le couvercle du réservoir de carburant (13) contre une torsion.

6. Moteur à combustion interne à deux temps selon l'une des revendications 1 à 3, **caractérisé en ce que** le couvercle du réservoir d'huile de moteur (14) comprend des moyens de verrouillage (18, 20 ; 22, 23, 24) qui peuvent être réglés entre une position de verrouillage et une position de déverrouillage et qui, dans la position de verrouillage, empêchent l'ouverture du couvercle du réservoir de carburant (13) et qui, dans la position de déverrouillage, rendent possible l'ouverture du couvercle du réservoir de carburant (13).

7. Moteur à combustion interne à deux temps selon l'une des revendications 1 à 6, **caractérisé en ce que** les ouvertures de remplissage du réservoir de carburant (11) et du réservoir d'huile de moteur (12) sont placées l'une à côté de l'autre de telle manière que, lorsque les réservoirs (11, 12) sont fermés, le couvercle du réservoir d'huile de moteur (14) recouvre partiellement avec son bord (18) le couvercle du réservoir de carburant (13) et que le couvercle du réservoir d'huile de moteur (14) présente un évidement (20) dans son bord (18) de telle manière que, lors d'une torsion du couvercle du réservoir d'huile de moteur (14) d'un angle < 360°, le recouvrement des deux couvercles (13, 14) est complètement supprimé.

8. Moteur à combustion interne à deux temps selon l'une des revendications 1 à 7, **caractérisé en ce que** les ouvertures de remplissage du réservoir de carburant (11) et du réservoir d'huile de moteur (12) sont placées l'une à côté de l'autre de telle manière que, lorsque les réservoirs (11, 12) sont fermés, le couvercle du réservoir d'huile de moteur (14) a prise, avec un tenon (21) faisant saillie latéralement, sur le bord (16) du couvercle du réservoir de carburant (13) de telle manière que, lors d'une torsion du couvercle du réservoir d'huile de moteur (14) d'un angle < 360°, le recouvrement par prise du tenon (21) est complètement supprimé.

9. Moteur à combustion interne à deux temps selon l'une des revendications 1 à 8, **caractérisé en ce que** les ouvertures de remplissage du réservoir de carburant (11) et du réservoir d'huile de moteur (12) sont placées l'une à côté de l'autre de telle manière que, lorsque les réservoirs (11, 12) sont fermés, le couvercle du réservoir d'huile de moteur (14) a prise, avec une broche de blocage (22) faisant saillie latéralement, qui peut être déplacée dans le sens radial, sur le bord (16) du couvercle du réservoir de carburant (13) de telle manière que, lorsque l'on pousse en arrière la broche de blocage (22), le recouvrement par prise de la broche de blocage (22) est complètement supprimé.

10. Outil guidé à la main, en particulier scie à chaîne, avec un moteur à combustion interne à deux temps selon l'une des revendications 1 à 9.
